# EUROPÄISCHE PATENTSCHRIFT

(11) **EP 0 613 344 B1**
(45) Veröffentlichungstag und Bekanntmachung des Hinweises auf die Patenterteilung: **05.02.1997**
(21) Anmeldenummer: 92923243.7
(22) Anmeldetag: 05.11.1992
(51) Int. Cl.: A44C 17/02

(54) **SCHMUCKSTÜCK**
PIECE OF JEWELLERY
BIJOU

(30) Priorität: 19.11.1991 DE 9114441 U; 06.07.1992 DE 9209037 U
(43) Veröffentlichungstag der Anmeldung: 07.09.1994
(73) Patentinhaber: HEIDEN, Albrecht Theodor, D-80333 München 2 (DE)
(72) Erfinder: HEIDEN, Albrecht Theodor, D-80333 München (DE); HEIDEN, Max, D-80333 München (DE)
(74) Vertreter: Liska, Horst, Dr.-Ing.
(86) Internationale Anmeldenummer: EP9202536
(87) Internationale Veröffentlichungsnummer: WO9309691

(56) Entgegenhaltungen:
- DE-U- 9 200 711
- FR-A- 329 145
- FR-A- 2 344 245
- FR-A- 2 376 638
- FR-A- 2 539 597
- FR-A- 2 598 065
- US-A- 2 749 597

## Beschreibung

Die Erfindung betrifft ein Schmuckstück mit beweglichen Schmuckelementen.

Es ist bekannt, ein oder mehrere Schmuckelemente an Führungsschienen verschiebbar zu führen, um so die Attraktivität des Schmuckstücks gegenüber starrer Befestigung der Schmuckelemente zu erhöhen. So ist aus der GB-A-2 181 939 eine Schmuckuhr bekannt, bei der ein kreisscheibenförmiger Uhrenkörper von zwei koaxialen Führungsringen umschlossen ist, die durch Stege miteinander verbunden sind. In sich gegenüberliegenden, dreieckförmigen Nuten der Führungsringe sind runde Brillanten eingesetzt, die mit ihren Umfangsrändern direkt, d.h. ohne Fassung, in die Nuten eingreifen. Die Brillanten sind in den Nuten verschiebbar. Diagonal sich gegenüberliegend sind ein feststehender Brillant mittels eines angelöteten Fassungsrings sowie ein in einer Fassung gefaßter Brillant im Verschiebeweg der beweglichen Brillanten angeordnet. Die Fassung verschließt eine Einsetzöffnung für die Brillanten und ist mit einer Schraube abnehmbar befestigt. Aufgrund ihres polygonalen und damit eckigen Schliffs und ihres geringen Gewichts können sich die in den Führungsringen verschiebbar geführten Brillanten während ihrer Verschiebebewegung nicht selbsttätig um ihre Achse drehen.

Aus dem am 2. April 1992 veröffentlichten deutschen Gebrauchsmuster 92 00 711 sind weitere Schmuckstücke mit beweglichen Schmuckelementen bekannt. Auch diese Schmuckstücke umfassen paarweise nebeneinander angeordnete, langgestreckte Führungsschienen, die durch Querstege zu einem starren Führungsrahmen verbunden sind. Die Führungsschienen können zu Ringen gebogen sein, die bei gleichem Ringdurchmesser, bezogen auf die Ringachse, axial nebeneinander angeordnet sind und beispielsweise einen Armreif bilden. Die Ringe können jedoch auch unterschiedlichen Durchmesser haben und gleichachsig in einer gemeinsamen Ebene angeordnet sein, wodurch sich beispielsweise Broschen oder Ohrringe herstellen lassen. Auch lassen sich Ringsegmente der vorstehenden Art zu Schmuckstücken, beispielsweise Colliers oder Broschen, verbinden. Die Schmuckelemente dieser Schmuckstücke sind an Schmuckelementschlitten gehalten, die zugleich Fassungen für Edelsteine bilden. Die Schmuckelementschlitten greifen zwischen die paarweise nebeneinander angeordneten Führungsschienen des Rahmenelements und haben zumeist zapfenförmige Führungsvorsprünge, die in U-förmige Führungsnuten auf den einander zugewandten Seiten der Führungsschienen eingreifen.

Es hat sich aber gezeigt, daß die Führungsnuten vergleichsweise eng gestaltet werden müssen, wenn schmale Führungsschienen erwünscht sind. In engen Führungsnuten können jedoch die Schmuckelementschlitten nur begrenzt mechanisch stabil geführt werden, insbesondere wenn für leichte Beweglichkeit zusätzlich noch ein gewisses Spiel zugelassen wird. Die Führungsnuten verschmutzen darüber hinaus im Gebrauch und müssen umständlich gereinigt werden, wenn die Beweglichkeit der Schmuckelementschlitten erhalten bleiben soll.

Die Führungsschienen bestehen in der Regel aus Edelmetall. Um die Kosten des Schmuckstücks als auch dessen Gewicht zu senken, sind die Führungsschienen der bekannten Schmuckstücke aus einem Metallrohr hergestellt, in das zur Bildung der Führungsnut ein Längsschlitz eingefräst wird. Es hat sich aber gezeigt, daß eine solche Konstruktion die mechanische Stabilität des Schmuckstücks verringert, da sich die geschlitzten Rohre leicht verbiegen. Insbesondere genügt eine geringe Deformierung, um die Schlitzbreite zu verengen, was zum Verklemmen der Schmuckelementschlitten führt.

Es ist Aufgabe der Erfindung, ein Schmuckstück mit an einem starren Führungsrahmen beweglich geführten Schmuckelementen so zu verbessern, daß sich seine Schmuckelemente im Gebrauch weniger als bisher verklemmen können. Ausgehend von einem Schmuckstück mit länglichen, paarweise nebeneinander und in Längsrichtung mit gleichbleibendem Abstand voneinander angeordneten Rahmenlängsteilen, die durch Querstege zu einem starren Führungsrahmen verbunden sind und von denen jedes Rahmenlängsteil einen langgestreckten Grundkörper aufweist, und mit wenigstens einem zwischen die Grundkörper des Rahmenlängsteilpaars greifenden Schmuckelementschlitten, der mit Führungsorganen an paarweise an jedem Grundkörper des Rahmenlängsteilpaars angeordneten Führungsflächen in Längsrichtung frei verschiebbar geführt ist, wird das vorstehend erläuterte Problem dadurch gelöst, daß die Führungsflächen jedes Grundkörpers auf von einander abgewandten Seiten einer längs des Grundkörpers sich erstreckenden Führungsrippe gemeinsam vorgesehen sind und daß der Grundkörper als Rohr ausgebildet ist, von dessen ringförmig geschlossener Rohrwand die Führungsrippe nach außen absteht und der Grundkörper, gesehen im Schnitt quer zu dessen Längsrichtung, eine beiderseits der Führungsrippe, bezogen auf diese Führungsflächen, im wesentlichen hinterschneidungsfrei an die Führungsrippe anschließende Umfangskontur hat.

Bei einem solchen Schmuckstück ist die Führungsrippe beidseitig im wesentlichen frei zugänglich, so daß sich die Führungsflächen im Gebrauch in der Regel bereits durch die mit dem Schmuckstück in Berührung kommenden Kleidungsstücke und dergleichen reinigen. Auch streifen die Schmuckelementschlitten Verschmutzungen leichter als bei den herkömmlichen gattungsgemäßen Schmuckstücken ab. Während bei herkömmlichen Schmuckstücken der gattungsgemäßen Art bei der Gestaltung des Profils auf die Unterbringung der Führungsnut geachtet werden mußte, kann nunmehr das Profil des Grundkörpers entsprechend der gewünschten Gestaltung gewählt werden und an einer mechanisch geeigneten Stelle zusätzlich die Führungsrippe angebracht werden. Dies eröffnet weitergehende gestalterische Möglichkeiten.

Anders als bei den bisherigen Schmuckelementen bleibt die Rohrwand des als Rohr ausgebildeten Grundkörpers ringförmig geschlossen, und die Führungsrippe steht von der geschlossenen Rohrwand nach außen ab. Die mechanische Stabilität des Schmuckstücks läßt sich auf diese Weise beträchtlich erhöhen, ohne daß die gestalterischen Möglichkeiten eingeschränkt werden. Das Rohr kann Kreisquerschnitt oder polygonalen, insbesondere viereckigen Querschnitt haben, und die Lage der Führungsrippe auf dem Umfang der Rohrwand kann entsprechend der gestalterischen Idee gewählt werden. Speziell von Vorteil ist es, wenn der Grundkörper eine Umfangskontur hat, die auf beiden Seiten der Führungsrippe mit einem quer zur Führungsfläche anschließenden Konturbereich anschließt. Die Führungsrippe befindet sich damit innerhalb des von den beiden Grundkörpern des Rahmenlängsteilpaars begrenzten Spalts, wodurch nicht nur die Führungsrippen, sondern auch die an dem Schmuckelementschlitten vorgesehenen Führungsorgane vor mechanischer Beschädigung geschützt werden. Bevorzugt ist in diesem Zusammenhang vorgesehen, daß die Umfangskontur des Grundkörpers die Führungsrippe auf beiden Seiten etwa gleich weit überragt.

Die Führungsrippe kann aber auch als gestalterisches Mittel eingesetzt werden, indem sie beispielsweise in eine der Seitenflächen, vorzugsweise die Hauptsichtfläche auf der Vorderseite des Schmuckstücks, bündig übergeht. Solche Ausführungsformen werden ermöglicht, wenn das Rahmenlängsteil einen zweischenkeligen Winkelprofilquerschnitt hat, dessen erster Schenkel den Grundkörper und dessen zweiter Schenkel die Führungsrippe bildet.

Die Führungsorgane des Schmuckelementschlittens bilden ihrerseits sich gegenüberliegende Führungsflächen, die die Führungsrippe zwischen sich aufnehmen. Bei den Führungsorganen kann es sich beispielsweise um eine die Führungsrippe aufnehmende Nut in einem zwischen die Grundkörper des Rahmenlängsteilpaars greifenden Schlittenkörper handeln. Geeignet sind aber auch Führungsorgane, die nur auf einer Seite der Führungsrippe für eine mehr oder weniger breitflächige Anlage des Schmuckelementschlittens an der Führungsrippe sorgen, während auf der gegenüberliegenden Seite, vorzugsweise der Hinterseite des Schmuckstücks, gegebenenfalls auch schmale Vorsprünge oder Querstege vorgesehen sein können.

In einer bevorzugten Ausgestaltung, die die Führungsrippen in einer Nut des Schlittenkörpers aufnimmt, ist die Nut als Umfangsnut ausgebildet, und hat einen Nutboden mit kreisförmiger Umfangskontur. Dies hat den Vorteil, daß die Nut beispielsweise auf einer Drehmaschine exakt hergestellt werden kann, und durch die Kreisform des insbesondere zylindrischen Nutbodens wird der Kontaktbereich zwischen Nutboden und Scheitel der Führungsrippe selbst bei gekrümmten Führungsrippen sehr klein, was der Leichtgängigkeit des Schmuckelements in seinen Führungen zugute kommt. Soweit aufgrund der Gestaltung des Schmuckelements beispielsweise als Figur oder dergleichen das Schmuckelement verdrehfest geführt werden soll, kann die Verdrehsicherung durch Führungsflächen der Nutschenkel relativ zum Grundkörper der Rahmenlängsteile erreicht werden. Für Fassungen von Edelsteinen ist allerdings bevorzugt vorgesehen, daß der Schlittenkörper insgesamt Kreisquerschnitt hat, so daß die Schmuckelemente Rollen bilden, die entlang der Führungsrippen abrollen können.

Wie auch bei den bekannten Schmuckstücken können auch bei dem erfindungsgemäßen Schmuckstück mehrere Rahmenlängsteilpaare zu einer Einheit, beispielsweise einem mehrreihigen Armreif, zusammengefaßt sein. In einer insbesondere für Grundkörperrohre geeigneten Ausführungsform ist wenigstens einer der Grundkörper einem weiteren Rahmenlängsteilpaar gemeinsam und trägt eine weitere Führungsrippe. Im Unterschied zu den herkömmlichen Schmuckstücken mit längsgeschlitzten Rohren lassen sich auf diese Weise Schmuckstücke mit jeweils im wesentlichen gleichbreiten Rahmenlängsteilen herstellen.

Bei herkömmlichen Schmuckstücken mit längsverschiebbar an einem länglichen Führungsrahmen geführten Schmuckelementen, wie zum Beispiel Edelsteinen und insbesondere Brillanten, sind die Edelsteine im wesentlichen nur längsverschiebbar an den Rahmenlängsteilen des Führungsrahmens gehalten. Es hat sich überraschenderweise gezeigt, daß die Attraktivität von Schmuckstücken mit beweglichen Edelsteinen und speziell Brillanten beträchtlich erhöht werden kann, wenn die Edelsteine in dem Führungsrahmen nicht nur längsbeweglich angeordnet sind, sondern an den Rahmenlängsteilen während ihrer Längsbewegung abrollen können, so daß sie sich nicht nur translatorisch bewegen, sondern auch zu gleich um ihre Achse drehen.

Um die Attraktivität von Schmuckstücken mit beweglichen Edelsteinen zu erhöhen, ist deshalb bevorzugt vorgesehen, daß der eine Fassung für den Edelstein bildende, zwischen die Rahmenlängsteile greifende Schlittenkörper eine Umfangsnut mit kreisförmiger Umfangskontur ihres Nutbodens aufweist, in die die an jedem der beiden Rahmenlängsteile in dessen Längsrichtung verlaufend vorgesehenen, dem jeweils anderen Rahmenlängsteil gegenüberliegenden Führungsrippen eingreifen.

Der die Fassung des Edelsteins bildende Schlittenkörper bildet damit eine axial an den Rahmenlängsteilen geführte Rolle, die nicht nur längs der Rahmenlängsteile verschiebbar ist, sondern auch um ihre Achse rotierend an den Rahmenlängsteilen abrollen kann. Insbesondere bei Brillanten wird durch die Drehbewegung deren Feuer verstärkt.

Der Führungsrahmen und auch die Schmuckelementschlitten können so gestaltet sein, daß sie nicht auswechselbar an den Rahmenlängsteilen geführt sind. Dies kommt der Stabilität des Führungsrahmens und der Schmuckelementschlitten zugute. Es versteht sich, daß der Führungsrahmen oder auch der Schmuckelementschlitten aus mehreren relativ zueinander beweglichen Teilen bestehen können, die mittels einer Arretiereinrichtung lösbar aneinander fixiert sind. Auf diese Weise können die Schmuckelemente ausgetauscht werden, bzw. das Schmuckstück kann bei Bedarf um zusätzliche Schmuckelemente ergänzt werden, ohne daß es einer handwerklichen Bearbeitung des Schmuckstücks bedarf. Dies kann beispielsweise so erfolgen, daß die Rahmenlängsteile, an welchen die Schmuckelementschlitten geführt sind, fest miteinander verbunden sind, wobei an dem Führungsrahmen mittels der Arretiervorrichtung ein bewegliches Verschlußstück fixiert ist, welches in seiner fixierten Stellung zumindest teilweise einen das Einsetzen des Trägerschlittens in die Führungen erlaubenden Freiraum verschließt.

Es kann ferner von Vorteil sein, wenn der Verschiebeweg, den die Schmuckelemente in den Führungen durchlaufen können, ein Vielfaches des Durchmessers der im Querschnitt kreisförmigen Schmuckelementschlitten ist, so daß die an den Rahmenlängsteilen abrollenden Schmuckelementschlitten bzw. Edelsteinfassungen rotierend hinreichend beschleunigen können. Die Erfindung ist besonders für Schmuckstücke geeignet, deren Führungsrahmen hinreichende Beschleunigungsstrecken ermöglichen, wie dies insbesondere bei Armreifen oder Colliers der Fall ist. Es versteht sich, daß jedoch auch andere Schmuckstücke entsprechend den vorstehend erläuterten Prinzipien aufgebaut werden können.

Im folgenden wird die Erfindung anhand einer Zeichnung näher erläutert. Hierbei zeigt:
- Fig. 1: eine perspektivische, teilweise geschnittene Teildarstellung eines Schmuckstücks, insbesondere eines Armreifs und
- Fig. 2: eine Variante des Schmuckstücks aus Fig. 1.

Fig. 1 zeigt einen segmentförmigen Ausschnitt aus einem im übrigen ringförmig geschlossenen Armreif mit zwei im wesentlichen konturgleichen, ringförmigen Rahmenlängsteilen 1, 3, die in Richtung der Ringachse axial nebeneinander und mit axialem Abstand voneinander angeordnet sind. Querstreben 5, von denen Fig. 1 lediglich eine einzige zeigt, verbinden die Rahmenlängsteile 1, 3 zu einem insgesamt starren Führungsrahmen für ein oder mehrere zwischen den beiden Rahmenlangsteilen 1, 3 in deren Längsrichtung frei beweglich geführte Schmuckelemente 7. Der Armreif kann gegebenenfalls aus mehreren, jeweils für sich Führungsrahmen bildenden Segmenten zusammengesetzt sein und gegebenenfalls Anschläge zur Begrenzung des Verschiebewegs der Schmuckelemente 7 umfassen. Um die Schmuckelemente 7 zwischen die Rahmenlängsteile 1, 3 einsetzen zu können, können entweder die Schmuckelemente 7 aus mehreren lösbar miteinander verbundenen Teilen bestehen, oder aber der Führungsrahmen besteht aus mehreren lösbar miteinander verbundenen Teilen, wie dies nachfolgend noch näher erläutert wird. Es versteht sich jedoch, daß die Rahmenlängsteile 1, 3 und die Schmuckelemente 7 auch so gestaltet sein können, daß die Schmuckelemente 7 betriebsmäßig, d.h. zerstörungsfrei, nicht ausgetauscht werden können.

Jedes der Rahmenlängsteile 1, 3 umfaßt einen als Rohr 9 ausgebildeten Grundkörper 9 mit im dargestellten Ausführungsbeispiel Kreisquerschnitt. Von jedem der Grundkörper 9 steht eine in Längsrichtung des Führungskörpers 9 verlaufende Führungsrippe 11 zum jeweils anderen Führungskörper 9 hin ab. Die Führungsrippen 11 liegen, gesehen in einer Schnittebene senkrecht zur Längsrichtung, auf der Verbindungslinie der Rohrzentren und stehen radial von der in Umfangsrichtung nach beiden Seiten quer zur Führungsrippe 11 sich fortsetzenden Rohrwand ab.

Die Führungsrippen 11 bilden auf in Umfangsrichtung des Rohrs voneinander weg weisenden Seiten längsverlaufende Führungsflächen 13, an welchen die Schmuckelemente 7 längsbeweglich und unverlierbar geführt sind. Jedes der Schmuckelemente 7 hat hierzu einen zwischen die Rahmenlängsteile 1, 3 greifenden Schlittenkörper 15, der, gesehen quer zu den beiden Führungsrippen 11, im wesentlichen Kreisquerschnittsform hat und eine Umfangsnut 17 aufweist, in die von gegenüberliegenden Seiten her die Führungsrippen 11 mit Spiel eingreifen. Der im dargestellten Ausführungsbeispiel der Fig. 1 im wesentlichen rohrzylindrische Schlittenkörper 15 bildet auf der Sichtseite des Schmuckstücks, hier der konvexen Seite des Armreifs, eine Fassung für einen Edelstein 19, beispielsweise einem Brillianten. Aufgrund des Spiels zwischen den Führungsrippen 11 und der Umfangsnut 17 können die Schmuckelemente 7 längs den Führungsrippen 11 gleiten und insbesondere auch abrollen. Je nach der aktuellen Lage des Armreifs verändert sich damit dessen Aussehen.

Für die Führung der Schmuckelemente 7 sind jeweils in gleichem Abstand voneinander verlaufende Paare von Rahmenlängsteilen 1, 3 erforderlich. Wie in Fig. 1 gestrichelt für das Rahmenlängsteil 1 angedeutet, können einzelne der Rahmenlängsteile benachbarten Rahmenlängsteilpaaren gemeinsam zugeordnet sein. Fig. 1 zeigt ein weiteres Rahmenlängsteil 21, das im wesentlichen dem Rahmenlängsteil 3 entspricht und durch zusätzliche Querstege 23 oder Verlängerungen des Querstegs 5 mit den Rahmenlängsteilen 1, 3 zu einem starren Führungsrahmen verbunden ist. Zur Führung weiterer beweglicher Schmuckelemente 7 ist das Rahmenlängsteil 21 und auch das Rahmenlängsteil 1 auf einander gegenüberliegenden Seiten mit Führungsrippen 11 versehen, wie dies für die Rahmenlängsteile 1, 3 bereits erläutert ist. Das gemeinsam ausgenutzte Rahmenlängsteil 1 trägt damit auf einander radial gegenüberliegenden Seiten Führungsrippen 11.

Im folgenden wird eine Variante des Armreifs aus Fig. 1 erläutert, die sich von dem Armreif der Fig. 1 in erster Linie durch die Querschnittsform der Rahmenlängsteile und die Art und Form der Schmuckelemente unterscheidet. Funktionsgleiche Komponenten sind mit den Bezugszahlen der Fig. 1 und zur Unterscheidung mit dem Buchstaben a bezeichnet. Zur Erläuterung wird auf die Beschreibung der Fig. 1 Bezug genommen.

Der im Ausschnitt in Fig. 2 dargestellte Armreif hat durch Querstege 5a zu einem starren Führungsrahmen verbundene Rahmenlängsteile 1a, 3a, die jeweils als Rohre 9a mit Rechteckquerschnitt ausgebildet sind. Die der Sichtseite des Schmuckstücks, hier der konvexen Seite des Armreifs zugewandte Rohrfläche, ist zum jeweils anderen Rahmenlängsteil hin verlängert und bildet eine in Längsrichtung des Rahmenlängsteils 1a bzw. 3a sich erstreckende Führungsrippe 11a, deren voneinander weg weisende Seiten Führungsflächen 13a für das Schmuckelement 7a bilden. Das Schmuckelement 7a umfaßt einen zwischen die Rahmenlängsteile 1a, 3a greifenden Schlittenkörper 15a mit einem in Längsrichtung der Rahmenlängsteile 1a, 3a länglichen Fuß 25, der durch einen Hals 27 mit einem figürlichen Schmuckkörper 19a verbunden ist. Der Hals 27 hat Kreisquerschnitt und bildet zusammen mit den einander zugewandten Flächen des Fußes 25 und des Schmuckkörpers 19a eine Ringnut 17a mit einem durch den Hals 27 gebildeten Nutboden. Die Führungsrippen 11a greifen von gegenüberliegenden Seiten mit Spiel in die Ringnut 17a ein und führen das Schmuckelement 7a frei verschiebbar an den Führungsrippen 11a. Die langgestreckte Form des Fußes 25 verhindert Verdrehen des Schmuckelements 7a.

Bei 29 ist eine Variante des Schmuckelements 7a dargestellt, die sich von dem Schmuckelement 7a im wesentlichen nur durch die Gestaltung des Schlittenkörpers 15a unterscheidet. Der Schlittenkörper 15a des Schmuckelements 29 hat einen von der Kreisform abweichenden, insbesondere quadratischen oder rechteckförmigen Hals 31, der dem Schmuckkörper 19a des Schmuckelements 29 gegenüberliegend eine oder, wie dargestellt, mehrere Querrippen 33 trägt, die zusammen mit dem Schmuckkörper 19a die Führungsrippen 11a zwischen sich aufnehmen.

Das Ausführungsbeispiel der Fig. 2 zeigt jeweils nur ein Paar von Rahmenlängsteilen. Auch bei diesem Ausführungsbeispiel können mehrere Rahmenlängsteilpaare zur Führung von Schmuckelementen vorgesehen sein. An dem Führungsrahmen des Schmuckstücks der Fig. 1 können auch figürliche Schmuckelemente geführt sein, wie sie in Fig. 2 dargestellt sind, während Schmuckelemente gemäß Fig. 1 auch beim Schmuckstück der Fig. 2 vorgesehen sein können.

Im Vorstehenden wurden Armreife erläutert. Durch geeignete Gestaltung der Führungsrahmen können aber auch andere Schmuckstücke, beispielsweise Colliers, Broschen, Fingerringe, Ohrringe oder dergleichen hergestellt werden, nachdem lediglich zu fordern ist, daß die Rahmenlängsteile mit gleichbleibendem Abstand nebeneinander verlaufen und auf ihren einander zugewandten Seiten Führungsrippen für die Führung der Schmuckelemente haben, die quer zu den Führungsflächen der Führungsrippen hinterschneidungsfrei gestaltet sind. Durch diese Gestaltung der Führungsrippen wird erreicht, daß die Führungsrippen mehr oder weniger frei zugänglich sind, so daß sich Schmutz nicht oder nur begrenzt im Bereich der Führungsrippen ansammeln kann. Da die Führungsrippen freiliegen, werden sie durch die Schmuckelemente selbsttätig gereinigt. Die erfindungsgemäßen Schmuckstücke zeichnen sich durch hohe mechanische Stabilität und Gebrauchstüchtigkeit aus.

Bei den vorstehend anhand der Fig. 1 und 2 erläuterten Schmuckstücke wird durch die Gestaltung der Schmuckelementschlitten und ihrer Führung an Rahmenlängsteilen des Führungsrahmens erreicht, daß in Fassungen sitzende Edelsteine, insbesondere Brillanten, sich nicht nur längs der Rahmenlängsteile verschieben, sondern auch an den Rahmenlängsteilen abrollen können, um die Attraktivität des Schmuckstücks zu erhöhen.

## Patentansprüche

1. Schmuckstück mit länglichen, paarweise nebeneinander und in Längsrichtung mit gleichbleibendem Abstand voneinander angeordneten Rahmenlängsteilen (1, 3, 21; 1a, 3a), die durch Querstege (5, 23; 5a) zu einem starren Führungsrahmen verbunden sind und von denen jedes Rahmenlängsteil (1, 3, 21; 1a, 3a) einen langgestreckten Grundkörper (9; 9a) aufweist, und mit wenigstens einem zwischen die Grundkörper (9; 9a) des Rahmenlängsteilpaares (1, 3, 21; 1a, 3a) greifenden Schmuckelementschlitten (15; 15a), der mit Führungsorganen (17; 17a) an paarweise an jedem Grundkörper (9; 9a) des Rahmenlängsteilpaares angeordneten Führungsflächen (13; 13a) in Längsrichtung frei verschiebbar geführt ist,
**dadurch gekennzeichnet**, daß
die Führungsflächen (13; 13a) jedes Grundkörpers (9; 9a) auf voneinander abgewandten Seiten einer längs des Grundkörpers (9; 9a) sich erstreckenden Führungsrippe (11; 11a) gemeinsam vorgesehen sind und daR der Grundkörper (9; 9a) als Rohr ausgebildet ist, von dessen ringförmig geschlossener Rohrwand die Führungsrippe (11; 11a) nach außen absteht und der Grundkörper (9), gesehen im Schnitt quer zu dessen Längsrichtung, eine beiderseits der Führungsrippe (11; 11a), bezogen auf deren Führungsflächen (13; 13a), im wesentlichen hinterschneidungsfrei an die Führungsrippe (11; 11a) anschließende Umfangskontur hat.

2. Schmuckstück nach Anspruch 1,
dadurch gekennzeichnet, daß
das Rohr Kreisquerschnitt oder polygonalen, insbesondere viereckigen Querschnitt hat.

3. Schmuckstück nach Anspruch 1 oder 2,
dadurch gekennzeichnet, daß
der Grundkörper (9) eine Umfangskontur hat, die auf beiden Seiten der Führungsrippe (11) mit einem quer zur Führungsfläche (13) anschließenden Konturbereich anschließt.

4. Schmuckstück nach Anspruch 3,
dadurch gekennzeichnet, daß
die Umfangskontur des Grundkörpers (9) die Führungsrippe auf beiden Seiten etwa gleich weit überragt.

5. Schmuckstück nach Anspruch 1 oder 2,
dadurch gekennzeichnet, daß
das Rahmenlängsteil (1a, 3a) einen zweischenkeligen Winkelprofilquerschnitt hat, dessen erster Schenkel (9a) den Grundkörper und dessen zweiter Schenkel (11a) die Führungsrippe bildet.

6. Schmuckstück nach einem der Ansprüche 1 bis 5,
dadurch gekennzeichnet, daß
die Führungsorgane des Schmuckelementschlittens als die Führungsrippe (11; 11a) aufnehmende Nut (17; 17a) in einem zwischen die Grundkörper (9; 9a) des Rahmenlängsteilpaars (1, 3; 1a, 3a) greifenden Schlittenkörper (15; 15a) ausgebildet sind.

7. Schmuckstück nach Anspruch 6,
dadurch gekennzeichnet, daß
die Nut als Umfangsnut (17) ausgebildet ist, deren Nutboden kreisförmige Umfangskontur hat.

8. Schmuckstück nach Anspruch 7,
dadurch gekennzeichnet, daß
der Schlittenkörper (15) Kreisquerschnitt hat und eine Fassung für einen Edelstein (19) bildet.

9. Schmuckstück nach einem der Ansprüche 1 bis 8,
dadurch gekennzeichnet, daß
wenigstens einer der Grundkörper (9) einem weiteren Rahmenlängsteilpaar gemeinsam ist und eine weitere Führungsrippe (11) trägt.

## Claims

1. Piece of jewellery with elongated longitudinal frame parts (1, 3, 21; 1a, 3a) arranged in pairs next to one another at a constant distance from each other in longitudinal direction and mutually linked by transverse strips (5, 23, 5a) thus forming a rigid guiding frame, each elongated frame part (1, 3, 21; 1a, 3a) of which has an elongated base body (9; 9a), and with at least one jewellery element slide (15; 15a) engaging between the base bodies (9; 9a) of the longitudinal frame part pair (1, 3, 21; 1a, 3a), which slide is guided freely displaceably in longitudinal direction by guiding elements (17; 17a) on guiding surfaces (13; 13a) arranged in pairs on each base body (9; 9a) of the longitudinal frame part pair,
characterised in that the guiding surfaces (13; 13a) of each base body (9; 9a) are provided on opposite sides of a guiding rib (11; 11a) extending along the base body (9; 9a), and in that the base body (9; 9a) is tubular, the guiding rib (11; 11a) projecting from its closed ring-shaped tube wall and the base body (9), as viewed in section at right angles to its longitudinal direction has a circumferential profile on both sides of the guiding rib (11; 11a), with respect to its guiding surfaces (13; 13a), joining the guiding rib (11; 11a) without undercuts.

2. Piece of jewellery according to claim 1, characterised in that the tube has a circular cross section or a polygonal, in particular quadrangular cross section.

3. Piece of jewellery according to claim 1 or 2, characterised in that the base body (9) has a circumferential profile which connects on both sides of the guiding rib (11) with a profiled section at right angles to the guiding surface (13).

4. Piece of jewellery according to claim 3, characterised in that the circumferential profile of the base body (9) projects equally far on both sides of the guiding rib.

5. Piece of jewellery according to claim 1 or 2, characterised in that the longitudinal frame part (1a, 3a) has a two sided angular cross section the first side (9a) of which forms the base body and the second side (11a) of which forms the guiding rib.

6. Piece of jewellery according to one of claims 1 to 5, characterised in that the guiding elements of the jewellery element slide are designed as a groove (17; 17a) receiving the guiding rib (11; 11a) in a slide body (15; 15a) engaging between the base bodies (9;9a) of the longitudinal frame part pair (1, 3; 1a; 3a).

7. Piece of jewellery according to claim 6, characterised in that the groove is designed as a circumferential groove (17) the groove base of which has a circular circumferential profile.

8. Piece of jewellery according to claim 7, characterised in that slide body (15) has a circular cross section and forms a setting for a precious stone (19).

9. Piece of jewellery according to one of claims 1 to 8, characterised in that at least one of the base bodies (9) is joined to a further longitudinal frame part pair and has an additional guiding rib (11)

## Revendications

1. Pièce décorative comportant des parties longitudinales de cadre (1, 3, 31 ; 1a, 3a) allongées, agencées côte à côte par paires à distance constante les unes des autres dans la direction longitudinale, qui sont reliées par des barres transversales (5, 23 ; 5a) pour former un cadre de guidage rigide et parmi lesquelles chaque partie longitudinale de cadre (1, 3, 21 ; 1a, 3a) présente un corps de base allongé (9 ; 9a), et comportant au moins un chariot d'élément décoratif (15 ; 15a) se mettant en prise entre les corps de base (9 ; 9a) de la paire de parties longitudinales de cadre (1, 3, 21 ; 1a, 3a), chariot qui est guidé mobile librement dans la direction longitudinale avec des organes de guidage (17 ; 17a) sur des surfaces de guidage (13 ; 13a) agencées par paires sur chaque corps de base (9 ; 9a) de la paire de parties longitudinales de cadre, caractérisée en ce que les surfaces de guidage (13 ; 13a) de chaque corps de base (9 ; 9a) sont prévues en commun sur des faces opposées l'une à l'autre d'une membrure de guidage (11 ; 11a) s'étendant le long du corps de base (9 ; 9a) et en ce que le corps de base (9 ; 9a) est conformé en tube, depuis la paroi tubulaire fermée en anneau duquel dépasse la membrure de guidage (11 ; 11a) vers l'extérieur et le corps de base (9), vu en coupe transversalement à sa direction longitudinale, par rapport à ses surfaces de guidage (13 ; 13a), a un contour périphérique se raccordant pour l'essentiel sans contre-dépouille à la membrure de guidage (11 ; 11a).

2. Pièce décorative selon la revendication 1, caractérisée en ce que le tube a une section transversale circulaire ou polygonale, en particulier une section transversale quadratique.

3. Pièce décorative selon la revendication 1 ou 2, caractérisée en ce que le corps de base (9) a un contour périphérique qui se raccorde des deux côtés de la membrure de guidage (11) à une zone de contour se raccordant transversalement à la surface de guidage (13).

4. Pièce décorative selon la revendication 3, caractérisée en ce que le contour périphérique du corps de base (9) dépasse de la membrure de guidage approximativement de la même longueur de chaque côté.

5. Pièce décorative selon la revendication 1 ou 2, caractérisée en ce que la partie longitudinale de cadre (1a, 3a) a une section en profil coudé à deux branches, dont la première branche (9a) forme le corps de base et la deuxième branche (11a) forme la membrure de guidage.

6. Pièce décorative selon l'une des revendications 1 à 5, caractérisée en ce que les organes de guidage du chariot d'élément décoratif sont conformés en rainure (17 ; 17a) recevant la membrure de guidage (11 ; 11a) dans un corps de chariot (15 ; 15a) se mettant en prise entre les corps de base (9 ; 9a) de la paire de parties longitudinales de cadre (1, 3 ; 1a, 3a).

7. Pièce décorative selon la revendication 6, caractérisée en ce que la rainure est conformée en rainure périphérique (17) dont le fond de rainure a un contour périphérique circulaire.

8. Pièce décorative selon la revendication 7, caractérisée en ce que le corps de chariot (15) a une section transversale circulaire et forme une monture pour une pierre précieuse (19).

9. Pièce décorative selon l'une des revendications 1 à 8, caractérisée en ce qu'au moins l'un des corps de base (9) est commun à une autre paire de parties longitudinales et porte une autre membrure de guidage (11).
